# FASCICULE DE BREVET EUROPEEN

(11) **EP 2 139 604 B1**
(45) Date de publication et mention de la délivrance du brevet: **26.07.2017**
(21) Numéro de dépôt: 08805488.7
(22) Date de dépôt: 22.04.2008
(51) Int. Cl.: B05B 3/10, B05B 5/04

(54) **ORGANE DE PULVERISATION, DISPOSITIF DE PROJECTION COMPORTANT UN TEL ORGANE, INSTALLATION DE PROJECTION ET METHODE DE NETTOYAGE D'UN TEL ORGANE**
SPRÜHELEMENT, SPRÜHVORRICHTUNG MIT EINEM SOLCHEN ELEMENT, SPRÜHANLAGE UND VERFAHREN ZUR REINIGUNG EINES SOLCHEN ELEMENTS
SPRAYING MEMBER, SPRAYING DEVICE COMPRISING SUCH A MEMBER, SPRAYING INSTALLATION AND METHOD OF CLEANING SUCH A MEMBER

(30) Priorité: 23.04.2007 FR 0702929
(43) Date de publication de la demande: 06.01.2010
(73) Titulaire: SAMES KREMLIN, 38240 Meylan (FR)
(72) Inventeur: BALLU, Patrick, F-51000 Reims (FR); PERINET, Sylvain, F-74120 Faverges (FR)
(74) Mandataire: Lavoix
(86) Numéro de dépôt international: PCT/FR2008/000568
(87) Numéro de publication internationale: WO 2008/145846

(56) Documents cités:
- EP-A- 1 038 587
- EP-A- 1 754 541
- FR-A- 2 170 940
- US-A- 5 894 993

## Description

La présente invention concerne un organe de pulvérisation pour un projecteur rotatif de produit de revêtement, ainsi qu'un dispositif de projection équipé d'un tel organe de pulvérisation et une installation de projection de produit de revêtement incorporant un tel dispositif. L'invention concerne également une méthode de nettoyage d'un tel organe de pulvérisation.

La pulvérisation conventionnelle par bols tournants est utilisée pour l'application sur des objets à revêtir, tels que des carrosseries de véhicules automobiles, des apprêts, de la première couche de base et des vernis, avec des débits de peinture compris entre 100 et 500cc/min. Afin de diminuer les investissements liés à l'installation et au fonctionnement des lignes de peinturage, le marché automobile tend à réduire leur longueur ainsi que le nombre de robots de pulvérisation installés sur ces lignes. Ainsi, les pulvérisateurs destinés à être montés sur ces robots doivent être capables de pulvériser des produits de revêtement avec des débits élevés.

Il est connu de l'art antérieur des empilements de bols en vue d'augmenter le débit de pulvérisation de produits liquides. Par exemple, FR-A-1363681 décrit une installation de pulvérisation de produit liquide constituée d'un organe de pulvérisation de liquide sous forme de jet, d'au moins un organe rotatif de pulvérisation à arête disposé à sa suite, et de moyens permettant de faire varier la quantité de produit à pulvérisée distribuée à l'organe rotatif de pulvérisation, en faisant varier la distance entre la buse et le ou les disques. Pour pallier le fait que la capacité de l'installation est généralement limitée par la capacité maximum de l'organe de pulvérisation à arête, alors que la buse de pulvérisation permettrait une bien plus grande capacité de travail, FR-A-1363681 propose d'utiliser deux ou plusieurs organes de pulvérisation à arête.

Un problème technique posé par les organes de pulvérisation « multi-bols » est le nettoyage de la surface externe du ou des bols internes, salie pendant la pulvérisation où la rotation de l'organe crée une dépression entre les bols qui entraîne le dépôt de gouttelettes sur une surface externe. Cette surface est difficilement atteignable par le solvant lors du rinçage.

FR-A-2 170 940 décrit un organe de pulvérisation destiné à pulvériser deux produits distincts avec deux moyens d'alimentation distincts. De tels moyens d'alimentation ne permettent cependant pas d'alimenter simultanément les deux surfaces de répartition de l'organe de pulvérisation. En outre, la construction d'un tel organe de pulvérisation est relativement complexe et préjudiciable à l'équilibre et à la compacité de cet organe.

US-A-5 894 993 décrit un organe de pulvérisation comprenant une seule surface interne de répartition de produit de revêtement et un guide annulaire destiné à guider du solvant pour nettoyer la surface externe de l'organe de pulvérisation. Cependant, le débit de produit de revêtement pulvérisé par un tel organe de pulvérisation est relativement limité, car il n'y a qu'une arête de pulvérisation.

C'est à ces inconvénients qu'entend plus particulièrement remédier l'invention en proposant un organe de pulvérisation multi-bols équilibré et compact dont la géométrie est telle que le nettoyage de la surface externe de son bol interne est facilité.

A cet effet, l'invention a pour objet un organe de pulvérisation pour un projecteur rotatif de produit de revêtement, ledit organe de pulvérisation comprenant au moins un bol externe et un bol interne, chaque bol définissant une arête de pulvérisation, une surface interne de répartition et une surface externe le bol interne est étant disposé radialement à l'intérieur du bol externe, alors et en ce qu'un volume défini entre la surface interne du bol externe et la surface externe du bol interne a une épaisseur décroissante entre une première valeur, prise au niveau d'une zone d'entrée de produit de nettoyage dans le volume, et une deuxième valeur, prise au niveau de l'arête de pulvérisation du bol externe, l'organe de pulvérisation étant caractérisé en ce qu'il comprend des moyens d'alimentation centrale des surfaces internes de répartition des bols.

Grâce à l'invention, le volume défini entre la surface interne du bol externe et la surface externe du bol interne a une section de passage qui se rétrécit dans le sens de progression du produit de nettoyage en direction de l'arête de pulvérisation du bol externe. En effet, son épaisseur, qui correspond à la distance, prise perpendiculairement à une médiane de ce volume, entre la surface interne du bol externe et la surface externe du bol interne, permet de contrôler la répartition du produit de nettoyage dans ce volume. Sous l'effet de la force centrifuge, la vitesse du produit augmente entre les bols en même temps que le diamètre des bols. De ce fait, la pression du produit entre les bols a tendance à diminuer, alors que le diamètre des bols augmente, c'est-à-dire dans le sens d'écoulement du produit. Pour maintenir un niveau suffisant de pression du produit jusqu'à la sortie du volume, la section de passage est à diminuer, ce que prévoit l'invention. Ainsi, il est possible de gaver ce volume en produit de nettoyage ou avec un mélange de produit de nettoyage et d'air, ce qui permet au produit de nettoyage de lécher à la fois la surface interne du bol externe et la surface externe du bol interne. Le nettoyage de ces surfaces internes et externes est ainsi optimisé. De plus, les moyens d'alimentation centrale permettent d'alimenter simultanément les deux surfaces internes de répartition avec une construction compacte et équilibrée de l'organe de pulvérisation

Selon des aspects avantageux mais non obligatoires de l'invention, un tel organe de pulvérisation peut incorporer une ou plusieurs des caractéristiques suivantes :
- Ces moyens d'alimentation centrale comprennent un répartiteur pourvu d'un orifice aligné sur un axe de symétrie des surfaces internes et externes des bols, cet orifice étant destiné à l'alimentation en produit de revêtement de la surface interne de répartition du bol interne
- Les moyens d'alimentation comprennent un déflecteur monté dans le bol interne en regard d'une partie centrale de la surface interne de la répartition
- Le rapport de la deuxième valeur de l'épaisseur du volume sur la première valeur de cette épaisseur est inférieur à 0,9, de préférence à 0,5, de préférence encore de l'ordre 0,4,
- L'arête de pulvérisation du bol externe est axialement en retrait par rapport à l'arête de pulvérisation du bol interne, d'une distance supérieure à 1 % du diamètre de l'arête de pulvérisation du bol interne.
- Des orifices d'entrée d'air vers le volume précité peuvent être prévus sur le bol externe.

L'invention concerne également un dispositif de projection de produit de revêtement qui comprend un organe de pulvérisation tel que mentionné ci-dessus ainsi que des moyens d'entraînement de cet organe en rotation et des moyens d'alimentation de cet organe en produit de revêtement.

Dans le cas où l'organe de pulvérisation comprend un répartiteur pourvu d'un orifice, comme mentionné ci-dessus, le diamètre de cet orifice est avantageusement inférieur ou égal au diamètre interne de l'extrémité aval des moyens d'alimentation en produit de revêtement.

L'invention concerne également une installation de projection de produit de revêtement qui comprend, entre autres, au moins un dispositif de projection tel que mentionné ci-dessus.

Enfin, l'invention concerne une méthode de nettoyage d'un organe de pulvérisation tel que mentionné ci-dessus, cette méthode comprenant une étape consistant à gaver le volume défini entre la surface interne du bol externe et la surface externe du bol interne en produit de nettoyage et/ou en air.

Avantageusement, on utilise pour ce gavage un produit de nettoyage ou un mélange de produits de nettoyage et d'air moussant.

L'invention sera mieux comprise et d'autres avantages de celle-ci apparaîtront plus clairement à la lumière de la description qui va suivre, donnée uniquement à titre d'exemple et faite en référence aux dessins annexés dans lesquels :
- la figure 1 est une coupe longitudinale de principe d'un projecteur de produit de revêtement conforme à l'invention utilisé dans une installation conforme à l'invention et incorporant un organe de pulvérisation conforme à l'invention ;
- la figure 2 est une coupe axiale de l'organe de pulvérisation de la figure 1 ;
- la figure 3 est une vue en perspective, avec arrachement partiel, de l'organe de la figure 2
- la figure 4 est une section selon la ligne IV-IV à la figure 2
- la figure 5 est une vue à plus grande échelle du détail V à la figure 2 et
- la figure 6 est une vue analogue à la figure 5 pour un second mode de réalisation de l'invention.

Le projecteur P représenté à la figure 1 est alimenté en produit de revêtement à partir d'une ou plusieurs sources non représentées et déplacé, par exemple avec un mouvement essentiellement vertical représenté par la double flèche F₁, en regard d'objets O à revêtir au sein d'une installation I de revêtement de ces objets. Le projecteur comprend une turbine à air dont seul le rotor 1 est visible sur la figure 1, ce rotor étant entraîné en rotation autour d'un axe X₁-X'₁.

Un corps 2, fixe par rapport à l'axe X₁-X'₁, entoure le rotor 1 et est lui-même isolé de l'extérieur par un capot 3. Un support annulaire 4 en matériau magnétique, par exemple en acier inox magnétique, est monté sur la face avant 21 du corps 2, ce support étant pourvu d'une gorge annulaire centrée sur l'axe X₁-X'₁ et dans laquelle est disposé un aimant annulaire 41. Un injecteur 5 de produit de revêtement est aligné sur l'axe X₁-X'₁.

Un organe de pulvérisation 10 est monté sur projecteur P et forme une surface tronconique 10A destinée à coopérer avec une surface tronconique 1A du rotor 1 pour solidariser en rotation l'organe de pulvérisation 10 et le rotor 1. Pour garantir un appui efficace des surfaces 10A et 1A l'une contre l'autre et une immobilisation relative à la façon d'un cône Morse, une bague 13 en matériau ferromagnétique est montée sur l'organe de pulvérisation 10, de telle sorte qu'un effort d'attraction F₂ dû à l'aimant 41 s'exerce sur la bague 13, ce qui plaque fermement les surfaces 10A et 1A l'une contre l'autre, alors qu'un entrefer E est ménagé entre la bague 13 et le support 4. On fait ici application de l'enseignement technique de FR-A-2887472.

L'organe de pulvérisation 10 comprend deux bols 100 et 200, de diamètres et de géométries différents.

Le bol externe 100 est pourvu d'une arête de pulvérisation 101, d'une surface de répartition du produit 102 et d'une surface externe 103.

L'injecteur 5 amène le produit liquide à pulvériser au bol 100.

Dans le bol 100 est fixé un bol interne 200, par vissage, grâce à un moyeu 6. Le bol interne 200 est immobilisé sur le moyeu 6 par tout moyen approprié, par exemple par collage. Ensuite, le moyeu 6 est vissé, grâce à un filetage 64, dans une partie taraudée 104 du bol 10. Les deux bols 100 et 200 sont donc assemblés en étant démontables l'un par rapport à l'autre. Un cône de centrage mâle est prévu sur le bol 200, alors qu'un cône de centrage femelle correspondant est prévu sur le bol 100. Ceci permet d'assurer un centrage relatif permanent de ces bols.

Le bol 200 peut être fixé sur le bol 100 par d'autres moyens mécaniques, par exemple en force.

Le moyeu 6 est pourvu de plots 61 entre lesquels sont ménagées des ouvertures 62 ici en forme de haricots, pour le passage du produit de revêtement de l'injecteur 5 vers la surface interne 102 du bol 100.

Le bol 200 est pourvu d'une arête de pulvérisation 201, d'une surface de répartition du produit 202 et d'une surface externe 203.

On note respectivement D₁₀₁ et D₂₀₁ les diamètres des arêtes 101 et 201. La valeur de D₁₀₁ est légèrement supérieure à celle de D₂₀₁. Plus précisément D₁₀₁ est supérieur de X à Y % par rapport à D201. Par exemple D₁₀₁ peut valoir 63,5 mm, alors que D₂₀₁ vaut 65 mm.

Sur le bol 200 est fixé par vissage un distributeur/déflecteur 7. Ce distributeur 7 pourrait être fixé par d'autres moyens mécaniques. Le distributeur 7 est pourvu de plots 71 entre lesquels sont ménagées des ouvertures 72, ici en forme de haricots, pour le passage du produit de revêtement vers la surface interne 202 du bol 200.

Un insert 8 monté dans le bol 200 définit un orifice 81 aligné sur l'axe central X₁₀-X'₁₀ de l'organe 10 qui forme un axe de symétrie des surfaces 102, 103, 202 et 203.

L'insert 8 fait saillie par rapport à la face arrière 206 du bol 200 destinée à être tournée vers l'injecteur 5. La partie 82 de l'insert 8, qui fait saillie par rapport à la surface 206 a une surface interne convergente en direction de l'arête 201 et peut être considérée comme un entonnoir.

En variante, comme représenté à la figure 6, la partie 82 de l'insert 8 en saillie par rapport à la surface 206 peut être en forme « d'entonnoir inversé », avec une surface externe divergente en direction de l'arête 201 et une surface interne cylindrique à base circulaire.

Selon une autre variante qui n'est pas représentée, l'insert 8 peut ne pas dépasser de la surface 206.

Les trois formes de l'insert 8 envisagées ci-dessus permettent d'influer sur la répartition du produit entre les trajets d'écoulement formés par les surfaces 102 et 202 des deux bols. Différents types de bols peuvent donc être prévus, avec des inserts 8 de géométrie différentes.

Les arêtes 101 et 201 ne sont pas dans le même plan, elles sont décalées axialement l'une par rapport à l'autre, l'arête 101 étant en retrait par rapport à l'arête 201, afin d'éviter au maximum que les jets de produit pulvérisé se recombinent, c'est-à-dire se mêlent l'un à l'autre. Par « en retrait », on entend que l'arête 101 est plus éloignée des objets O que l'arête 201. Il convient de séparer autant que possible les jets de produit de revêtement issus des arêtes 101 et 201. En effet, si les jets se recombinent, alors la taille des gouttelettes augmente, alors qu'une pulvérisation homogène demande des gouttelettes aussi fines que possible.

Pour exemple, la distance d₁ de retrait de l'arête 101 par rapport à l'arête 201 peut être de 10 millimètres pour un bol dont l'arête 201 a un diamètre de l'ordre de 65 mm. En pratique, la distance d₁ représente plus de 1 % du diamètre D₂₀₁ de l'arête 201, ce qui assure une bonne séparation des jets de produit sans allonger axialement le bol de façon trop importante. Plus ce retrait est important, moins les jets de produit pulvérisé se recombinent.

La surface interne 102 du bol 100 et la surface externe 203 du bol 200 définissent entre elles un volume V₁.

On note e l'écart mesuré entre les deux bols 100 et 200 perpendiculairement à une médiane M entre les génératrices des surfaces 102 et 203, c'est-à-dire l'épaisseur du volume V₁. L'épaisseur e est égale à la distance, entre la surface interne 102 et la surface externe 203. Compte tenu de la géométrie des surfaces 102 et 203 qui sont symétriques par rapport à l'axe X₁₀-X'_{10,} l'épaisseur e a, pour une position donnée le long de l'axe X₁₀-X'₁₀, la même valeur quel que soit le secteur angulaire autour de l'axe X₁₀-X'₁₀ dans lequel elle est mesurée, ce qui est visible à la figure 4 où l'épaisseur e est uniforme. L'épaisseur e détermine la section S de passage du volume V₁ qui a une aire égale à : $S = π \times e \times \left({r}_{102}+{r}_{203}\right)$ où r₁₀₂ et r₁₀₃ sont respectivement les rayons des surfaces 102 et 203 qui sont circulaires.

On note e₁ la valeur de l'épaisseur e mesurée au niveau de la zone d'entrée du produit dans le volume V₁, à hauteur de la face arrière 63 de l'ensemble constitué du bol 200, de la partie supérieure du moyeu 6 et du répartiteur 8. On note e₂ la valeur de l'épaisseur e mesurée au niveau de l'arête 101 du bol 100. L'épaisseur e diminue de manière continue de e₁ à e₂, e₂ étant inférieure à e₁. A titre d'exemple e₁ peut valoir 2 mm alors que e₂ vaut quelques dixièmes de millimètre.

La décroissance de la valeur de e entre les valeurs e₁ et e₂ a pour effet que la section S de passage de produit dans le volume V₁, qui est annulaire comme le montre la figure 4, a une aire qui décroît entre la zone d'entrée et la zone de sortie de ce volume.

En variante, la décroissance de la valeur de l'épaisseur e entre les valeurs e₁ et e₂ peut avoir lieu de façon non continue, cette épaisseur pouvant, par exemple, être constante sur une partie du volume V₁.

En pratique, les valeurs e₁ et e₂ sont choisies de telle sorte que leur rapport R = e₁/e₂ est inférieur à 0,9, de préférence à 0,5. Des résultats tout à fait satisfaisants ont été obtenus avec R de l'ordre de 0,4.

Pendant la pulvérisation, l'organe de pulvérisation 10 tourne autour de l'axe X₁-X'₁. Les deux bols 100 et 200 sont solidaires et tournent en même temps, à la même vitesse. Le produit de revêtement est amené par l'injecteur 5, tape contre la face arrière 63 de l'ensemble constitué du bol 200, de la partie supérieure du moyeu 6 et éventuellement de la partie en saillie 82 du répartiteur 8, et s'étale sur la surface interne du bol 100, jusqu'à l'arête de pulvérisation 101 où le liquide se divise en fines gouttelettes. Au passage, les turbulences dans le volume V₁ et la dépression, créée dans ce volume par l'accélération du produit entre les deux bols sous l'effet de la force centrifuge, entraînent des gouttelettes de produit de revêtement qui viennent se déposer sur et salir sensiblement toute la surface 203 jusqu'à l'arête 201.

Une fraction du produit de revêtement amenée par l'injecteur 5 continue son chemin directement dans le répartiteur 8 à travers l'orifice 81. Cette fraction est définie à la fois par la géométrie du répartiteur 8, notamment le diamètre intérieur de l'orifice 81, et par le débit de produit de revêtement. Cette fraction tape contre la face arrière 73 du distributeur 7 et s'étale sur la surface interne du bol 200, jusqu'à l'arête de pulvérisation 201 où le liquide se divise en fines gouttelettes.

Le diamètre D₈₁ de l'orifice 81 est inférieur ou égal au diamètre intérieur D₅₁ de la partie terminale aval 51 de l'injecteur 5. Ceci a pour effet d'assurer qu'une partie au moins du produit sortant de l'injecteur est dirigée vers le volume V₁. Il est possible d'ajuster la proportion de produit de revêtement dirigée vers le volume V₁ en faisant varier le rapport R' = D₅₁/D₈₁.

Pour le rinçage de l'organe de pulvérisation, on amène par l'injecteur 5 des trains d'air-solvant, dimensionnés avec un débit permettant de gaver le volume V₁. Les trains d'air et de solvant suivent les mêmes trajets que le produit de revêtement, de l'injecteur 5 vers les arêtes 101 et 201.

La diminution de l'écart entre les bols 100 et 200 de e₁ à e₂, a pour effet de compenser une diminution de pression due à la force centrifuge et de comprimer légèrement le liquide de rinçage pour permettre le gavage du volume V₁ lors du rinçage de l'organe de pulvérisation, ce qui permet de rincer en même temps la surface 102 et la surface 203.

Ainsi, l'injection de produit de nettoyage permet de nettoyer correctement non seulement les surfaces internes 102 et 202, mais également la surface 203.

En outre, les trains d'air-solvant peuvent créer une mousse, par dispersion d'air dans un liquide, qui augmente l'efficacité du nettoyage. On peut également prévoir que le produit de nettoyage soit lui-même un produit moussant. Dans ce cas, l'effet de compression obtenu du fait de la diminution de l'épaisseur e s'exerce sur les bulles d'air présentes dans la dispersion ou dans le produit moussant, ce qui engendre un effet « racleur » des bulles d'air sur les surfaces 102 et 203.

Le bol 100 est percé d'une série d'orifices 150 qui s'étende chacun entre une entrée 150A située sur la surface 103 du bol 100 et une sortie 150B située sur la surface 102. Les orifices 150 sont cylindriques centrés chacun sur un axe X₁₅₀ oblique par rapport à l'axe X₁₀-X'₁₀. Les orifices 150 permettent de générer une entrée d'air par l'extérieur vers le volume V₁. Ces orifices sont aisés à réaliser car ils peuvent être percés dans le bol 100 avant le montage du bol 200.

L'invention a été représentée avec un organe de pulvérisation 10 comportant deux bols. Elle est également applicable avec un empilement de trois ou plus de trois bols successifs montés en série terminée par le montage d'un distributeur sur le bol le plus interne. Dans ce cas, des volumes V₁,..., Vₙ₋₁ peuvent être définis par analogie au mode de réalisation représenté, avec des géométries différentes, chaque volume ayant une épaisseur radiale décroissante, de sa zone d'entrée vers sa zone de sortie.

L'invention a été représentée avec un organe de pulvérisation 10 fixé au rotor 1 par effet magnétique. Elle est également applicable avec un organe de pulvérisation fixé par tout autre moyen, notamment vissé.

L'invention a été représentée avec des bols 100 et 200 démontables. Elle est également applicable avec un organe dont les bols ne sont pas démontables, par exemple monoblocs.

L'invention a été représentée avec un bol 100 dont l'arête 101 a un diamètre D₁₀₁ supérieur au diamètre D₂₀₁ de l'arête 201 du bol 200. L'invention est toutefois applicable au cas où le diamètre D₁₀₁ est égal ou légèrement inférieur au diamètre D₂₀₁, ce qui est possible du fait du retrait d₁ de l'arête 101 par rapport à l'arête 201.

## Revendications

1. Organe de pulvérisation (10) pour un projecteur rotatif de produit de revêtement, ledit organe de pulvérisation (10) comprenant au moins un bol externe (100) et un bol interne (200), chaque bol définissant une arête de pulvérisation (101, 201), une surface interne de répartition (102, 202) et une surface externe (103, 203), le bol interne (200) étant disposé radialement à l'intérieur du bol externe (100), alors qu'un volume (V₁) défini entre la surface interne (102) du bol externe et la surface externe (203) du bol interne a une épaisseur (e) décroissante entre une première valeur (e₁), prise au niveau d'une zone d'entrée de produit de nettoyage dans le volume (V₁), et une deuxième valeur (e₂), prise au niveau de l'arête de pulvérisation (101) du bol externe (100), l'organe de pulvérisation (10) étant **caractérisé en ce qu'**il comprend des moyens (6, 8) d'alimentation centrale des surfaces internes de répartition (102, 202) des bols (100, 200).

2. Organe de pulvérisation selon la revendication 1, **caractérisé en ce que** les moyens d'alimentation centrale comprennent un répartiteur (8) pourvu d'un orifice (81) aligné sur un axe (X₁₀) de symétrie des surfaces internes (102, 202) et externes (103, 203) des bols (100, 200), cet orifice étant destiné à l'alimentation en produit de revêtement de la surface interne de répartition (202) du bol interne (200).

3. Organe de pulvérisation selon l'une des revendications 1 ou 2, **caractérisé en ce que** les moyens d'alimentation comprennent un déflecteur (7) monté dans le bol interne (200), en regard d'une partie centrale de sa surface interne de répartition (202).

4. Organe de pulvérisation selon l'une des revendications précédentes, **caractérisé en ce que** le rapport (R) de la deuxième valeur (e₂) sur la première valeur (e₁) est inférieur à 0,9, de préférence à 0,5, de préférence encore de l'ordre de 0,4.

5. Organe de pulvérisation selon l'une des revendications précédentes, **caractérisé en ce que** l'arête de pulvérisation (101) du bol externe (100) est axialement en retrait par rapport à l'arête de pulvérisation (201) du bol interne (200), d'une distance (d₁) supérieure à 1 % du diamètre (D₂₀₁) de l'arête de pulvérisation (201) du bol interne (200).

6. Organe de pulvérisation selon l'une des revendications précédentes **caractérisée en ce que** le bol externe (100) est pourvu d'orifices (150) d'entrée d'air vers le volume (V₁) défini entre la surface externe (203) du bol interne (200) et la surface interne (102) du bol externe.

7. Dispositif de projection de produit de revêtement comprenant un organe de pulvérisation (10), des moyens (1) d'entraînement dudit organe en rotation et des moyens (5) d'alimentation dudit organe en produit de revêtement, **caractérisé en ce que** ledit organe de pulvérisation est selon l'une des revendications précédentes.

8. Dispositif de projection selon la revendication 7 dans lequel l'organe de pulvérisation est selon la revendication 2, **caractérisé en ce que** le diamètre (D₈₁) dudit orifice (81) est inférieur ou égal au diamètre interne (D₅₁) de l'extrémité aval (51) des moyens (5) d'alimentation en produit de revêtement.

9. Installation de projection de produit de revêtement, **caractérisée en ce qu'**elle comprend au moins un dispositif de projection selon l'une des revendications 7 ou 8.

10. Méthode de nettoyage d'un organe de pulvérisation (10) selon l'une des revendications 1 à 6, **caractérisée en ce qu'**elle comprend une étape consistant à gaver ledit volume (V₁) en produit de nettoyage et/ou en air.

11. Méthode selon la revendication 10, **caractérisé en ce qu'**elle consiste à utiliser, pour gaver ledit volume (V₁), un produit de nettoyage ou un mélange de produit de nettoyage et d'air moussant.

## Patentansprüche

1. Zerstäubungselement (10) für eine rotierende Sprühvorrichtung für Beschichtungsstoff, wobei das Zerstäubungselement (10) mindestens eine Außenschale (100) und eine Innenschale (200) umfasst, wobei jede Schale eine Zerstäubungskante (101, 201), eine Verteilungsinnenfläche (102, 202) und eine Außenfläche (103, 203) festlegt, wobei die Innenschale (200) radial im Inneren der Außenschale (100) angeordnet ist, wobei ein zwischen der Innenfläche (102) der Außenschale und der Außenfläche (203) der Innenschale definiertes Volumen (V₁) eine Dicke (e) aufweist, die zwischen einem ersten Wert (e₁), der an einer Eintrittszone von Reinigungsstoff in das Volumen (V₁) genommen wird, und einem zweiten Wert (e₂), der an der Zerstäubungskante (101) der Außenschale (100) genommen wird, fallend ist, wobei das Zerstäubungselement (10) **dadurch gekennzeichnet ist, dass** es Mittel (6, 8) zur zentralen Versorgung der Verteilungsinnenflächen (102, 202) der Schalen (100, 200) umfasst.

2. Zerstäubungselement nach Anspruch 1, **dadurch gekennzeichnet, dass** die zentralen Versorgungsmittel einen Verteiler (8) umfassen, der mit einer auf eine Symmetrieachse (X₁₀) der Innenflächen (102, 202) und Außenflächen (103, 203) der Schalen (100, 200) ausgerichtete Öffnung (81) versehen ist, wobei diese Öffnung für die Versorgung der Verteilungsinnenfläche (202) der Innenschale (200) mit Beschichtungsstoff vorgesehen ist.

3. Zerstäubungselement nach einem der Ansprüche 1 oder 2, **dadurch gekennzeichnet, dass** die Versorgungsmittel ein Ablenkelement (7) umfassen, das in der Innenschale (200) gegenüberliegend zu einem zentralen Teil ihrer Verteilungsinnenfläche (202) montiert ist.

4. Zerstäubungselement nach einem der vorhergehenden Ansprüche, **dadurch gekennzeichnet, dass** das Verhältnis (R) des zweiten Wertes (e₂) zu dem ersten Wert (e₁) kleiner als 0,9, vorzugsweise als 0,5, noch bevorzugter in der Größenordnung von 0,4 ist.

5. Zerstäubungselement nach einem der vorhergehenden Ansprüche, **dadurch gekennzeichnet, dass** die Zerstäubungskante (101) der Außenschale axial in Bezug auf die Zerstäubungskante (201) der Innenschale (200) um eine Entfernung (d₁) größer als 1% des Durchmessers (D₂₀₁) der Zerstäubungskante (201) der Innenschale (200) zurückgesetzt ist.

6. Zerstäubungselement nach einem der vorhergehenden Ansprüche, **dadurch gekennzeichnet, dass** die Außenschale (100) mit Öffnungen (150) für den Eintritt von Luft in das Volumen (V₁) versehen ist, das zwischen der Außenfläche (203) der Innenschale (200) und der Innenfläche (102) der Außenschale festgelegt ist.

7. Sprühvorrichtung für Beschichtungsstoff, ein Zerstäubungselement (10), Mittel (1) für den Antrieb des Elements zur Drehung und Mittel (5) zur Versorgung des Elements mit Beschichtungsstoff umfassend, **dadurch gekennzeichnet, dass** das Zerstäubungselement ein solches nach einem der vorhergehenden Ansprüche ist.

8. Sprühvorrichtung nach Anspruch 7, bei der das Zerstäubungselement ein solches nach Anspruch 2 ist, **dadurch gekennzeichnet, dass** der Durchmesser (D₈₁) der Öffnung (81) kleiner als der oder gleich dem Innendurchmesser (D₅₁) des stromabwärts liegenden Endes (51) der Mittel (5) zur Versorgung mit Beschichtungsstoff ist.

9. Sprühanlage für Beschichtungsprodukt, **dadurch gekennzeichnet, dass** sie mindestens eine Sprühvorrichtung nach einem der Ansprüche 7 oder 8 umfasst.

10. Verfahren zum Reinigen eines Zerstäubungselements (10) nach einem der Ansprüche 1 bis 6, **dadurch gekennzeichnet, dass** es einen Schritt umfasst, der darin besteht, das Volumen (V₁) mit Reinigungsstoff und/oder Luft zu überspülen.

11. Verfahren nach Anspruch 10, **dadurch gekennzeichnet, dass** es darin besteht, für das Überspülen des Volumens (V₁) einen Reinigungsstoff oder eine Mischung aus Reinigungsstoff und sprudelnder Luft zu verwenden.

## Claims

1. A spraying member (10) for a rotary sprayer of coating product, said spraying member (10) comprising at least one outer cup (100) and one inner cup (200), each cup defining a spraying edge (101, 201), an inner distribution surface (102, 202) and an outer surface (103, 203), the inner cup (200) being placed radially inside the outer cup (100), while a volume (V₁) defined between the inner surface (102) of the outer cup and the outer surface (203) of the inner cup has a decreasing thickness (e) between a first value (e₁), taken at a zone of inlet for cleaning product into the volume (V₁), and a second value (e₂), taken at the spraying edge (101) of the outer cup (100), the spraying member (10) being **characterized in that** it comprises central supply means (6, 8) for the inner distribution surfaces (102, 202) of the cups (100, 200).

2. The spraying member as claimed in claim 1, **characterized in that** the central supply means comprise a distributor (8) provided with an orifice (81) aligned on an axis (X₁₀) of symmetry of the inner surfaces (102, 202) and outer surfaces (103, 203) of the cups (100, 200), this orifice being designed to supply the inner distribution surface (202) of the inner cup (200) with coating product.

3. The spraying member as claimed in one of claims 1 or 2, **characterized in that** the supply means comprise a deflector (7) mounted in the inner cup (200), facing a central portion of its inner distribution surface (202).

4. The spraying member as claimed in one of the preceding claims, **characterized in that** the ratio (R) of the second value (e₂) over the first value (e₁) is less than 0.9, preferably less than 0.5, more preferably of the order of 0.4.

5. The spraying member as claimed in one of the preceding claims, **characterized in that** the spraying edge (101) of the outer cup (100) is axially set back relative to the spraying edge (201) of the inner cup (200) by a distance (d₁) greater than 1% of the diameter (D₂₀₁) of the spraying edge (201) of the inner cup (200).

6. The spraying member as claimed in one of the preceding claims, **characterized in that** the outer cup (100) is provided with orifices (150) for the inlet of air towards the volume (V₁) defined between the outer surface (203) of the inner cup (200) and the inner surface (102) of the outer cup.

7. A device for spraying coating product comprising a spraying member (10), means (1) for rotating said member and means (5) for supplying coating product to said member , **characterized in that** said spraying member is as claimed in one of the preceding claims.

8. The spraying device as claimed in claim 7, wherein the spraying member is as claimed in claim 2, **characterized in that** the diameter (D₈₁) of said orifice (81) is less than or equal to the internal diameter (D₅₁) of the downstream end (51) of the means (5) for supplying coating product.

9. An installation for spraying coating product, **characterized in that** it comprises at least one spraying device as claimed in one of claims 7 or 8.

10. A method for cleaning a spraying member (10) as claimed in one of claims 1 to 6, **characterized in that** it comprises a step consisting in completely filling said volume (V₁) with cleaning product and/or with air.

11. The method as claimed in claim 10, **characterized in that** it consists in using, in order to completely fill said volume (V₁), a cleaning product or a mixture of cleaning product and foaming air.
